# EUROPÄISCHE PATENTSCHRIFT

(11) **EP 0 258 279 B1**
(45) Veröffentlichungstag und Bekanntmachung des Hinweises auf die Patenterteilung: **27.09.1989**
(21) Anmeldenummer: 87900648.4
(22) Anmeldetag: 14.01.1987
(51) Int. Cl.: F15B 15/28, F15B 15/26

(54) **ARBEITSZYLINDER MIT EINEM ELEKTRISCHEN KOLBENENDSTELLUNGSGEBER**
RAM CYLINDER WITH AN ELECTRIC SENSOR FOR THE END POSITION OF THE PISTON
VERIN A CAPTEUR ELECTRIQUE DE LA POSITION TERMINALE DU PISTON

(30) Priorität: 08.02.1986 DE 3603992
(43) Veröffentlichungstag der Anmeldung: 09.03.1988
(73) Patentinhaber: ROBERT BOSCH GMBH, 70442 Stuttgart (DE)
(72) Erfinder: BRÜGGEN, Gerhard, D-7000 Stuttgart 70 (DE); GAUGLER, Manfred, D-7146 Freiberg (DE); KARR, Dieter, D-1000 Berlin (DE); WINKLER, Josef, D-7016 Gerlingen (DE)
(86) Internationale Anmeldenummer: DE8700013
(87) Internationale Veröffentlichungsnummer: WO8704763

(56) Entgegenhaltungen:
- DE-A- 2 052 763
- DE-A- 3 221 574
- DE-C- 873 209
- DE-C- 3 014 331
- GB-A- 2 087 659
- Patent Abstracts of Japan, vol. 7, no. 9, (M-185) (1154) 14 January 1983, & JP , A, 57167506 (TAKESHI KURODA) 15 October 1982

## Beschreibung

### Stand der Technik

Die Erfindung geht aus von einem Arbeitszylinder nach dem Oberbegriff des Anspruchs 1. Anordnungen dieser Art sind bereits bekannt. Sie sind als einfach- oder doppelwirkende Zylinder ausgebildet, deren Kolben mit Flüssigkeiten oder Gasen, insbesondere Druckluft, beaufschlagbar sind. Der Einlass und der Auslass des Druckmediums wird hierbei so gesteuert, dass bei Erreichen der Hubendlage des Kolbens das Schliessen des bisherigen Einlasses und das Öffnen des Auslasses erfolgt. Es sind verschiedene Möglichkeiten bekannt, die Stellung des Kolbens eines Arbeitszylinders, insbesondere das Erreichen der Kolbenendstellung, zu messen und festzustellen. So verwendet beispielsweise ein durch die DE-C-3014 331 bekannt gewordener Arbeitszylinder als Endstellungsschalter eine mit der Zylinderstirnwand verschweisste Membrane aus Edelstahl, mit welcher ein vom Kolben getragener Betätigungskörper axial fluchtet. Die Verformung der Membran wird über einen ausserhalb desZylinderraumsangeordneten Fühler in ein Stellungssignal umgewandelt. Die DE-A-3221 574 befasst sich mit einem Zylinder mit integriertem elektrischen Signalgeber, welcher in einer Ausführungsform zwei isolierte elektrische Leiter aufweist, die auf unterschiedlichen elektrischen Potentialen gehalten werden und in der Hubendlage des Kolbens die aus leitendem Material bestehende Kolbenfläche berühren. Durch die DE-A-2052 763 ist ferner eine insbesondere als Endschalter dienende elektrische Schaltvorrichtung zur Umwandlung der Position eines mechanischen Gebers in ein elektrisches Signal bekannt geworden, bei welcher ein piezoelektrisches Kristall zur Auslösung des Schaltvorgangs mit Hilfe des mechanischen Gebers einer Änderung des auf ihn wirkenden Drucks ausgesetzt wird, wobei das am Kristall entstehende elektrische Signal zur Ansteuerung einer den Schaltvorgang bewirkenden Vorrichtung dient. Der mechanische Geber kann ein Bauteil des zu steuernden Objektes, beispielsweise der Kolben eines Arbeitszylinders, sein.

### Vorteile der Erfindung

Der erfindungsgemässe Arbeitszylinder mit den kennzeichnenden Merkmalen des Hauptanspruchs hat demgegenüber den Vorteil, dass sein Kolben zu jedem beliebigen Zeitpunkt nach Erreichen der Kolbenendstellung, unabhängig vom Signal des Endstellungsschalters, umgesteuert werden kann. Durch Anlegen einer Spannung an den piezoelektrischen Wandler wird dieser zu einem Stellelement, das eine den Kolben in seiner Hubendlage haltende Kraft überwindet und den Kolben aus seiner die Zuleitung des Druckmediums abdichtenden Stellung entfernt. Ein solches Stellelement hat keine beweglichen Teile und zeichnet sich durch grosse Stellwege, kurze Stellzeiten und grosse Kraftübertragung aus. Zum Erfassen der Kolbenendstellung und zum Abheben des Kolbens von der Zylinderstirnwand ist nach einer vorteilhaften Ausführungsform der Erfindung ein gemeinsamer piezoelektrischer Wandler vorgesehen. Dieser Wandler ist zweckmässig als zylindrischer Körper ausgebildet, welcher in eine in Bewegungsrichtung des Kolbens verlaufende Bohrung der Zylinderstirnwand eingesetzt ist.

### Zeichnung

Ein Ausführungsbeispiel der Erfindung ist in der Zeichnung dargestellt und in der nachfolgenden Beschreibung unter Angabe weiterer Vorteile näher erläutert. Die Figur zeigt einen schematisch dargestellten Arbeitszylinder mit den zugehörigen Steuereinrichtungen in einem Längsschnitt.

### Beschreibung des Ausführungsbeispiels

Die Zeichnung zeigt einen Arbeitszylinder 1 mit einem doppelseitig beaufschlagten, über eine geradlinige Hubstrecke hin- und herbewegbaren Kolben 2, der jeweils nach Erreichen seiner Endstellungen umgesteuert werden kann. Der Zylinder 1 ist beidseitig durch je einen Zylinderdeckel 3 bzw. 4 druckdicht verschlossen. Die Zylinderdekkel sind der Übersichtlichkeit wegen einstückig mit dem Arbeitszylinder 1 dargestellt. Der Kolben 2 hat eine Kolbenstange 5, welche durch eine mit einer Dichtung 6 versehene Bohrung im Deckel 3 nach aussen geführt ist.

Das Druckmittel wird dem Zylinderinnenraum über in den Zylinderdeckeln 3,4 ausgebildete Leitungen 7 bzw. 8 zugeführt. Die Leitungen sind im Bereich der einander zugekehrten Stirnwände der Zylinderdeckel als Ringräume 9 bzw. 10 ausgebildet, mit denen an den Stirnflächen des Kolbens 2 befindliche Dichtringe 11 bzw. 12 zusammenarbeiten. Zum Abführen des im Zylinder befindlichen Druckmediums sind Rücklaufleitungen 13 und 14 vorgesehen, die nahe der Stirnwände der Zylinderdeckel 3 bzw. 4 in den Zylinderraum münden. Die Leitungen enthalten einen durch einen Elektromagneten 15 betätigbaren Steuerschieber 16. Je nach Stellung dieses Schiebers werden entweder die Zuleitung 8 und die Abflussleitung 14 oder die Zuleitung 7 und die Abflussleitung 13 freigegeben.

Das Signal für das Umschalten des Steuerschiebers 16 wird durch Kolbenendstellungsgeber erzeugt, welche in bzw. an den Zylinderdeckeln 3, 4 angeordnet sind und in den Hubendlagen durch den Kolben 2 betätigt werden. Als solche Endstellungsgeber dienen piezoelektrische Wandler 17 und 18. Diese sind im Ausführungsbeispiel als zylindrische Hohlkörper ausgebildet, welche in je eine zentrisch angeordnete und in Bewegungsrichtung des Kolbens verlaufende Bohrung 19 bzw. 20 des Deckels 3 bzw. 4 eingesetzt sind. Die Hohlkörper stehen im unbelasteten Zustand um einige Mikrometer über die Stirnwand der Deckel vor. Der Hohlkörper 17 wird von der Kolbenstange 5 durchgriffen. Jeder Wandler besteht aus mehreren, aufeinandergeschichteten piezoelektrischen Lochscheiben, die in einem lsolierstoffgehäuse angeordnet sind. Die Scheiben sind elektrisch parallel geschaltet. Jeder Wandler ist über eine nach aussen geführte Leitung 21 bzw. 22 mit dem Elektromagneten 15 verbunden.

Der Kolben 2 wird durch eine Kraft in seiner jeweiligen Endhublage gehalten, die grösser ist als die auf die Fläche der den Ringraum 9 bzw. 10 der Zuleitungen 7 bzw. 8 verschliessenden Dichtringe 11 bzw. 12 einwirkende Kraft des Druckmediums. Diese Kraft wird im Ausführungsbeispiel durch Permanentmagnetringe 23, 24 aufgebracht, die in je einer Ausdrehung 25, 26 der Zylinderdekkel 3 bzw. 4 befestigt sind. Die Stirnflächen der Magnetringe schliessen mit der Stirnwand der Zylinderdeckel bündig ab. Den Magnetringen 23, 24 stehtje ein Weicheisenring 27 bzw. 28 gegenüber, welcher im Kolben 2 verankert ist. Über die Leitungen 21, 22 können die Wandler 17, 18 wechselweise an Spannung gelegt werden. Dabei dehnen sich die piezoelektrischen Scheiben unter dem Einfluss des angelegten elektrischen Feldes bei gleichzeitiger Kontraktion ihrer Durchmesser in Richtung der Zylinder-Längsachse aus, so dass der Kolben 2 von der Stirnwand des Zylinderdekkels abgehoben wird. Um die Masse des Kolbens 2 möglichst klein zu halten, ist es vorteilhaft, den Kolben aus einem Kunststoff anzufertigen, in den die beiden Weicheisenringe 27, 28 eingebettet sind. Möglich ist auch eine Ausführung, bei welcher die Dauermagnete im Kolben 2 fixiert sind und die Zylinderdeckel aus Weicheisen bestehen.

Die Arbeitsweise der vorstehend beschriebenen Zylinderanordnung ist wie folgt:

In der Zeichnung befindet sich der Kolben 2 in seiner linken Hubendlage. Er wird durch das Magnetfeld des Ringmagneten 24 an der Stirnwand des Zylinderdeckels 4 festgelialten. Die Druckleitung 8 ist geöffnet, so dass die Kraft des Druckmediums am Dichtring 12 des Kolbens 2 anliegt. Diese Kraft ist kleiner als die magnetische Haltekraft. Erhält nun der piezoelektrische Wandler 18 über die Leitung 22 einen elektrischen Spannungsimpuls, so dehnt er sich aus und hebt den Kolben 2 unter gleichzeitigem Öffnen des Abdichtsitzes 10, 12 etwas von der Stirnwand des Zylinderdeckels 4 ab. Der Druck des durch die Leitung 8 zugeführten Druckmediums wirkt nun auf die gesamte Kolbenfläche, d. h. der Hydraulik- bzw. Pneumatikdruck wird grösser als die magnetische Haltekraft. Der Kolben bewegt sich demzufolge in die rechte Hubendlage, wobei das Druckmedium auf der rechten Kolbenseite über die Rücklaufleitung 13 ausgepresstwird. Kurz vor Erreichen der rechten Endlage wird die Rücklaufleitung durch den Kolben geschlossen und die Kolbengeschwindigkeit etwas abgebremst. Beim Auftreffen des Kolbens auf die Stirnwand des Zylinderdeckels 3 erfährt der piezoelektrische Wandler 17 eine Deformation. Das dadurch erzeugte elektrische Signal wird über die Leitung 21 und einen zwischengeschalteten Verstärker auf den Elektromagneten 15 gegeben. Dieser überführt den Steuerschieber 16 in seine andere Endlage, in welcher die Rücklaufleitung 14 und die Druckleitung 7 geöffnet, die Leitungen 8 und 13 hingegen geschlossen sind. Danach kann durch Anlegen einer elektrischen Spannung an den Wandler 17 der Auslöseimpuls für die Bewegung des Kolbens 2 in umgekehrter Richtung eingegeben werden.

Der Einflusstemperaturbedingter Grössenänderungen der piezoelektrischen Wandler lässt sich durch Anlegen einer Gleichspannung an die Piezokeramik kompensieren. Als Stellgrösse für den Elektromagneten 15 wird das überlagerte Wechselspannungssignal verwertet, das durch die Kompression des Wandlers beim Auftreffen des Kolbens auf die Stirnwand eines der Zylinderdeckel 3, 4 erzeugt wird.

## Patentansprüche

1. Arbeitszylinder (1) mit einem elektrischen Endstellungsschalter (17, 18), der am Zylinderdeckel (3, 4) angebracht ist und in der Hubendlage durch den Kolben (2) betätigt wird, dadurch gekennzeichnet, dass in die Zylinderstirnwand die Zuleitung (7 bzw. 8) für ein den Kolben (2) beaufschlagendes Druckmedium mündet, welche in der Hubendlage durch einen Teil (11 bzw. 12) der Stirnfläche des Kolbens verschlossen ist, dass der Kolben durch eine Kraft in seiner Hubendlage gehalten wird, die grösser ist als die auf die Teilfläche des Kolbens einwirkende Kraft des Druckmediums, und dass in der Zylinderstirnwand ein mit einer Spannungsquelle verbindbarer piezoelektrischer Wandler (17 bzw. 18) angeordnet ist, welchersich nach Anlegen der Spannung in Verschieberichtung des Kolbens ausdehnt und dessen Stirnfläche von der Zylinderstirnwand abhebt.

2. Arbeitszylinder nach Anspruch 1, dadurch gekennzeichnet, dass zum Erfassen der Kolbenendstellung und zum Abheben des Kolbens (2) von der Zylinderstirnwand ein gemeinsamer piezoelektrischer Wandler (17 bzw. 18) vorgesehen ist.

3. Arbeitszylinder nach Anspruch 1 oder 2, dadurch gekennzeichnet, dass der piezoelektrische Wandler (17 bzw. 18) als zylindrischer Körper ausgebildet ist, welcher in eine in Bewegungsrichtung des Kolbens (2) verlaufende Bohrung (19 bzw. 20) der Zylinderstirnwand eingesetzt ist.

4. Arbeitszylinder nach Anspruch 3, dadurch gekennzeichnet, dass der piezoelektrische Wandler (17) als zentrisch angeordneter Hohlzylinder ausgebildet ist, der von einer Kolbenstange (5) durchgriffen wird.

5. Arbeitszylindernacheinemdervorhergehenden Ansprüche, dadurch gekennzeichnet, dass die den Kolben (2) in seiner Hubendlage haltende Kraft durch einen Permanentmagneten (23 bzw. 24) aufgebracht wird.

6. Arbeitszylinder nach Anspruch 5, dadurch gekennzeichnet, dass der Permanentmagnet (23 bzw. 24) im Zylinder (1 ) befestigt ist und einen Teil der Zylinderstirnwand bildet.

7. Arbeitszylinder nach Anspruch 6, dadurch gekennzeichnet, dass der Kolben (2) aus einem Kunststoffkörper mit Weicheiseneinlagen (27, 28) besteht.

## Claims

1. Working cylinder (1) with an electrical end position switch (17,18), which is attached to the cylinder cover (3,4) and is actuated in the end-of-stroke position by the piston (2), characterized in that the supply duct (7 or 8) for a pressure medium acting on the piston (2) enters at the cylinder end wall, which supply duct is closed in the end-of-stroke position by a part (11 or 12) of the end surface of the piston, that the piston is held by a force in its end-of-stroke position, which force is larger than the force of the pressure medium acting on the partial surface of the piston, and that a piezoelectric transducer (17 or 18) which can be connected to a potential source is located in the cylinder end wall, which transducer expands in the displacement direction of the piston and lifts its end surface from the cylinder end wall after the application of the potential.

2. Working cylinder according to Claim 1, characterized in that a joint piezoelectric transducer (17 or 18) is provided for sensing the piston end position and for raising the piston (2) from the cylinder end wall.

3. Working cylinder according to Claim 1 or 2, characterized in that the piezoelectric transducer (17 or 18) is designed as a cylindrical body which is inserted in a hole (19 or 20) of the cylinder end wall extending in the direction of motion of the piston (2).

4. Working cylinder according to Claim 3, characterized in that the piezoelectric transducer (17) is designed as a centrally located hollow cylinder which is penetrated by a piston rod (5).

5. Working cylinder according to one of the preceding claims, characterized in that the force holding the piston (2) in its end-of-stroke position is applied by a permanent magnet (23 or 24).

6. Working cylinder according to Claim 5, characterized in that the permanent magnet (23 or 24) is fastened in the cylinder (1) and forms a part of the cylinder end wall.

7. Working cylinder according to Claim 6, characterized in that the piston (2) consists of a plastic body with soft iron inserts (27, 28).

## Revendications

1. Vérin (1 ) avec un interrupteur de position finale (17, 18) électrique, monté sur le couvercle de cylindre (3,4) et actionné par le piston (2) dans la position de fin de course, caractérisé en ce que la conduite d'alimentation (7 et 8) pour un milieu sous pression chargeant le piston (2) débouche dans la paroi frontale du cylindre et est obturée en position de fin de course par une partie (11 et 12) de la face frontale du piston, en ce que le piston est maintenu dans sa position de fin de course par une force plus grande que la force du milieu sous pression agissant sur la face partielle du piston, et en ce qu'un convertisseur piézoélectrique (17 et 18) susceptible d'être relié à une source de tension est disposé dans la paroi frontale de cylindre et se dilate dans le sens de déplacement du piston après application de la tension et dont la face frontale se soulève de la paroi frontale de cylindre.

2. Vérin selon la revendication 1, caractérisé en ce qu'il est prévu un convertisseur piézoélectrique commun (17 et 18) pour capter la position finale du piston et pour soulever le piston (2) de la paroi frontale de cylindre.

3. Vérin selon la revendication 1 ou 2, caractérisé en ce que le convertisseur piézoélectrique (17 et 18) est réalisé sous forme de corps cylindrique introduit dans un alésage (19 et 20) de la paroi frontale de cylindre, s'étendant dans le sens du déplacement du piston (2).

4. Vérin selon la revendication 3, caractérisé en ce que le convertisseur piézoélectrique (17) est réalisé sous forme de corps creux cylindrique disposé centralement et traversé par une tige de piston (5).

5. Vérin selon l'une des revendications précédentes, caractérisé en ce que la force maintenant le piston (2) dans sa position de fin de course est exercée par un aimant permanent (23 et 24).

6. Vérin selon la revendication 2, caractérisé en ce que l'aimant permanent (23 et 24) est fixé dans le vérin (1 ) et forme une partie de la paroi frontale du cylindre.

7. Vérin selon la revendication 6, caractérisé en ce que le piston (2) se compose d'un corps en matière plastique avec des inserts en fer doux (27,28).
